# EUROPÄISCHE PATENTSCHRIFT

(11) **EP 1 188 670 B1**
(45) Veröffentlichungstag und Bekanntmachung des Hinweises auf die Patenterteilung: **15.12.2004**
(21) Anmeldenummer: 01119286.1
(22) Anmeldetag: 10.08.2001
(51) Int. Cl.: B65B 9/06, B65B 25/14

(54) **Verfahren und Vorrichtung zum Umhüllen von Druckereiprodukten mit einem Verpackungsmaterial**
Method and machine for wrapping printed products in a packaging material
Procédé et machine pour envelopper des produits imprimés dans un matériau d' emballage

(30) Priorität: 18.09.2000 CH 18162000
(43) Veröffentlichungstag der Anmeldung: 20.03.2002
(73) Patentinhaber: Ferag AG, 8340 Hinwil (CH)
(72) Erfinder: Honegger, Werner, 8806 Bächl (CH)
(74) Vertreter: Patentanwälte Schaad, Balass, Menzl & Partner AG

(56) Entgegenhaltungen:
- EP-A- 0 712 782
- WO-A-94/10039
- GB-A- 2 088 811
- US-A- 4 085 560

## Beschreibung

Die Erfindung betrifft ein Verfahren und eine Vorrichtung zum Umhüllen von Druckereiprodukten mit einem Verpackungsmaterial gemäss Anspruch 1 bzw. Anspruch 12.

Einzelne Druckereiprodukte oder eine Gruppe aus mehreren Druckereiprodukten werden für den Versand verpackt, indem sie mit einer Banderole, Papier oder einer Folie allseitig umhüllt werden oder in Kuverts gesteckt werden. Ein Verfahren zum Verpacken von Druckereiprodukten, bei dem diese in Verpackungselemente eingesteckt werden, die sich in Einsteckabteilen einer Verpackungstrommel befinden, ist aus der EP-A 0 676 354 bekannt. Mit diesem Verfahren ist ein hoher Durchsatz von zu verpackenden Produkten möglich, allerdings erfordert es vorgefertigte Verpackungselemente und ist daher entsprechend kostenaufwendig.

Aus der DE-A 31 02 872 ist ein Verfahren zum Umhüllen von Schokoladetafeln und dergleichen bekannt, bei dem ein kontinuierliches Verpackungsmaterial, eine Metallfolie, zu einem einseitig offenen im Querschnitt U-förmigen Schlauch umgelegt wird. In diesen werden in einer Reihe hintereinander liegende Tafeln gelegt, worauf die offene Seite des Schlauchs verschlossen wird und einzelne Packstücke abgetrennt werden.

GB-A 2088811 offenbart ein Verfahren zum Umhüllen von paarweise nebeneinander angeordneten Produkten gemäss dem Oberbegriff von Anspruch 1. Zur Herstellung von sogenannten "Twin Packs" wird das Verpackungsmaterial über Führungselemente gezogen, die derart geformt sind, dass die äusseren Ränder der Verpackungsmaterialbahn jeweils nach unten umgelenkt werden, so dass sie parallel zueinander und senkrecht zur Förderebene orientiert sind. Diese äusseren Ränder werden anschliessend miteinander verschweisst. Es wird somit zunächst ein Schlauch aus Verpackungsmaterial gebildet, der sowohl einen Teil der Führungselemente als auch die Produkte selbst umschliesst. Die Produkte liegen dabei zunächst auf den inneren Führungselementen auf. Miteinander verschweisst werden die obere und die untere Lage des Schlauches. Eine Perforation zum späteren Trennen des Twin Packs wird innerhalb des geschweissten Bereichs angebracht, weshalb der geschweisste Bereich relativ breit sein muss.

Der Erfindung liegt die Aufgabe zugrunde, ein Verfahren und eine Vorrichtung zum Verpacken von Druckereiprodukten anzugeben, mit welchem bzw. mit welcher ein hoher Durchsatz bei möglichst geringen Material- und Verarbeitungskosten pro Packstück erzielbar ist.

Die Aufgabe wird gelöst durch ein Verfahren mit den Merkmalen des Anspruchs 1. Die Aufgabe wird weiterhin gelöst durch eine Vorrichtung zur Durchführung des Verfahrens mit den Merkmalen von Anspruch 6. Vorteilhafte Weiterbildungen sind in den abhängigen Ansprüchen angegeben.

Erfindungsgemäss werden mindestens zwei Druckereiprodukte mit einer gemeinsamen Verpackungsmaterialbahn parallel verpackt. Dadurch können die zum Zufördern von Produkten, zum Abrollen und Umlegen des Verpackungsmaterials, insbesondere einer Kunststoffolie, und zum Verschliessen und gegebenenfalls Abtrennen der Packstücke vorhandenen Werkzeuge vorteilhaft doppelt genutzt werden. Die Verpackungsrate kann bei gleichbleibender Verarbeitungsgeschwindigkeit verdoppelt werden. Erfindungsgemäss wird die Verpackungsmaterialbahn selbst als Transportmedium genutzt, nachdem die Druckereiprodukte darauf abgelegt wurden. Vorzugsweise läuft die Materialbahn dabei über eine Unterlage, die das Gewicht der Druckereiprodukte aufnimmt. Besonders vorteilhaft ist, wenn die Unterlage im Querschnitt senkrecht zur Förderrichtung nach oben oder unten geknickt ist und Anlageelemente für Druckereiprodukte aufweist, so dass diese eine definierte Lage bezüglich der Schneid- und Verschlusswerkzeuge einnehmen. Als kontinuierliches Verpackungsmaterial wird vorzugsweise eine Kunststoffolie verwendet, es kann aber auch eine Papierbahn zum Einsatz kommen. Eine Kunststoffolie wird zum Herstellen der Verpackung vorzugsweise verschweisst, während eine Papierbahn verklebt wird.

Ausführungsbeispiele der Erfindung sind in der Zeichnung dargestellt und im Folgenden beschrieben. Es zeigen rein schematisch:
- Fig. 1: eine Vorrichtung zur Durchführung des Verfahrens;
- Fig. 2a, b: ein Beispiel für ein nicht erfindungsgemässes Verfahren unter Bildung eines U-förmigen seitlich offenen Materialschlauchs;
- Fig. 3a, b: ein Beispiel für ein nicht erfindungsgemässes Verfahren unter Bildung eines an der Oberseite verschlossenen Materialschlauchs;
- Fig. 4a, b: ein Beispiel für ein nicht erfindungsgemässes Verfahren unter Bildung eines an der Oberseite offenen Materialschlauchs;
- Fig. 5a, b: ein Beispiel für ein erfindungsgemässes Verfahren unter Bildung eines an der Oberseite offenen Materialschlauchs;
- Fig. 6a, b: ein Beispiel für ein nicht erfindungsgemässes Verfahren unter Bildung von zwei Taschen aus einer Verpackungsmaterialbahn;
- Fig. 7a-d: ein Beispiel für ein nicht erfindungsgemässes Verfahren unter Bildung einer Schlaufe aus Verpackungsmaterial zwischen den Druckereiprodukten;
- Fig. 8a-c: ein weiteres Beispiel für ein erfindungsgemässes Verfahren unter Bildung einer Schlaufe aus Verpackungsmaterial zwischen den Druckereiprodukten;
- Fig. 9a, b: ein Weiteres Beispiel für ein erfindungsgemässes Verfahren unter Bildung einer Schlaufe aus Verpackungsmaterial zwischen den Druckereiprodukten;
- Fig. 10a-c: drei Beispiele für die Gestaltung einer Unterlage für das Verpackungsmaterial.

Figur 1 zeigt schematisch eine Vorrichtung zur Durchführung des erfindungsgemässen Verfahrens. Eine ähnliche Vorrichtung zum Verpacken von jeweils einem Produkt ist in der DE-A 31 02 872 beschrieben. Zu Aufbau und Funktionsweise der erfindungsgemässen Vorrichtung wird auch auf diese Offenbarung verwiesen.

Druckereiprodukte 1, 2 werden mit einer Zuführeinrichtung 25 in zwei parallelen Reihen 26, 27 der Vorrichtung in Förderrichtung F zugeführt. Die Zuführeinrichtung 25 weist beispielsweise ein Förderband 25' mit senkrecht zur Förderrichtung F angeordneten Mitnahmelementen 34, beispielsweise von Mitnahmewalzen, auf, zwischen denen Druckereiprodukte liegen. Anstelle eines Bandförderers sind als Zuführeinrichtung auch Nockenförderer, Greiferförderer und Klammertransporteure und dergleichen verwendbar. Die Druckereiprodukte müssen nicht notwendig in Reihen ankommen, sondern können beispielsweise auch in einer Schuppenformation ankommen oder von einem stationären Stapel abgezogen werden. Dabei müssen nur jeweils zwei Druckereiprodukte nebeneinander auf das Verpackungsmaterial, d.h. die Verpackungsmaterialbahn 3', abgelegt werden.

Von einer senkrecht zur Zuführeinrichtung 25 und zur Förderrichtung F orientierten Vorratsrolle 28 wird eine kontinuierliche Verpackungsmaterialbahn 3', hier eine Kunststoffolie, über Führungsrollen 35 abgewickelt. Die Verpackungsmaterialbahn 3' kann auch auf andere Art und Weise zugeführt und um die Produkte umgelegt werden. Die Führungsrollen 35 sind parallel zur Vorratsrolle 28 etwa symmetrisch zur Ebene der Zuführeinrichtung 25 angeordnet.

Mittels einer Umlegvorrichtung 30, die hier durch seitlich der Zuführeinrichtung 25 verlaufende Rollenpaare 31 und die Führungsrollen 35 gebildet ist, wird aus der zunächst ebenen Verpackungsmaterialbahn 3' ein im Querschnitt U-förmiger seitlich offener Materialschlauch 3" mit einer oberen und einer unteren Materiallage 8 bzw. 9 gebildet. Dieser legt sich um die zugeförderten Druckereiprodukte 1, 2, wobei diese vom der Zuführeinrichtung 25 auf der unteren Materiallage 9 abgelegt werden. Die Verpackungsmaterialbahn 3' selbst dient nach dem Ablegen als Transportmedium für die Druckereiprodukte 1, 2. Sie wird mit den Rollenpaaren 31 in Förderrichtung F bewegt.

Oberhalb des Mittenbereichs 4 zwischen den Druckereiproduktreihen 26, 27 bzw. zwischen den Druckereiprodukten 1, 2 befindet sich eine erste Verschlussvorrichtung 33 zum Verbinden der oberen und unteren Materiallage 8, 9. Die erste Verschlussvorrichtung 33 besteht vorliegend aus zwei um eine gemeinsame Achse drehbaren Rädern 33', 33'', mit denen kontinuierlich die Lagen 8, 9 miteinander verbunden, hier verschweisst werden, so dass zwei parallele in Förderrichtung F verlaufende Schweissnähte entstehen. Zum anschliessenden Trennen der Packstücke der einen Reihe 26 von denen der anderen Reihe 27 ist hinter der ersten Verschlussvorrichtung 33 ein in Förderrichtung F orientiertes Messer 36 als Trennvorrichtung angeordnet. Alternativ kann eine Trennvorrichtung auch in die Verschlussvorrichtung 33 integriert sein, beispielsweise kann ein Messer zwischen den Rädern 33', 33" zwischen den Schweissnähten angeordnet sein. Im Bereich des Randes 10 ist eine kontinuierlich arbeitende zweite Verschlussvorrichtung 32 angeordnet, die ebenfalls die oberen und unteren Materiallagen 8, 9 im Randbereich in Förderrichtung F verschweisst. In Förderrichtung F hinter der ersten Verschlussvorrichtung 33 ist eine dritte Verschlussvorrichtung 29 angeordnet, die quer zur Förderrichtung F den Bereich zwischen zwei aufeinander folgenden Druckereiprodukten in regelmässigen an die Fördergeschwindigkeit und den Produktabstand angepassten Zeitabständen die Verpackungsmaterialbahnlagen verbindet, hier verschweisst. Mit einer zweiten Trennvorrichtung mit einem quer zur Förderrichtung orientierten Messer 37 wird ein fertiges Packstück dann abgetrennt. Auf die zweite Trennvorrichtung kann für solche Anwendungen verzichtet werden, bei denen die Druckereiprodukte einzeln verpackt in einem kontinuierlichen Materialbahnschlauch zwischengelagert werden sollten.

In den Figuren 2a) und b) sind zwei Schritte einer Variante eines nicht erfindungsgemässen Verfahrens schematisch dargestellt. Das Verfahren kann mit der in Fig. 1 gezeigten Vorrichtung durchgeführt werden. Aus einer Verpackungsmaterialbahn 3' in Form einer Kunststoffolie wird ein im Querschnitt U-förmiger seitlich offener Materialschlauch 3" mit einer oberen und einer unteren Materiallage 8 bzw. 9 gebildet. Auf die untere Materiallage 9 werden nebeneinander zwei Druckereiprodukte 1, 2 gelegt, die in parallelen Druckereiproduktreihen ankommen, wie in Fig. 1 gezeigt. Im Mittenbereich 4 zwischen den beiden Druckereiprodukten 1, 2 werden die untere und die obere Materiallage 8 bzw. 9 miteinander unter Bildung von in Förderrichtung F verlaufenden Schweissnähten 5, 6 verschweisst, wobei die Verpackungsmaterialbahn 3' dazwischen entlang einer ebenfalls in Förderrichtung F verlaufenden Schnittlinie 7 aufgetrennt wird. Alternativ kann eine breite Schweissnaht gebildet werden, die in ihrer Mitte aufgetrennt wird, so dass die oberen und unteren Materiallagen jeweils verbunden bleiben. Seitlich eines der Druckereiprodukte 2 steht ein Rand 10 aus oberen und unteren Materiallagen 8, 9 über, der mit einer weiteren in Förderrichtung verlaufende Schweissnaht 11 verschlossen wird. Im Bereich zwischen hintereinander liegenden Druckereiprodukten wird die Verpackungsmaterialbahn 3' schliesslich quer zur Förderrichtung F verschweisst und geschnitten, um die Verpackung zu vervollständigen und nacheinander kommende Druckereiprodukte voneinander zu trennen.

Figur 3a), b) zeigt schematisch zwei Schritte einer weiteren Variante eines nicht erfindungsgemässen Verfahrens. Die Druckereiprodukte 1, 2 werden nebeneinander auf der Verpackungsmaterialbahn 3' abgelegt, und zwar etwa mittig. Dabei stehen erste und zweite äussere Materialbereiche 12, 13 jeweils seitlich nach aussen über, was gestrichelt dargestellt ist. Die überstehenden ersten und zweiten äusseren Materialbereiche 12, 13 werden dann zum Mittenbereich 4 hin zu einem Schlauch 3'' aus Verpackungsmaterial umgeklappt. Die umgeklappten ersten und zweiten äusseren Materialbereiche 12, 13 sind so lang, dass sie einander in einem Überlappungsbereich 14 überlappen. In diesem Überlappungsbereich 14 zwischen den nebeneinander angeordneten Druckereiprodukten 1, 2 werden sie miteinander und mit der darunter liegenden Materiallage in einem Arbeitsgang verschweisst. Wie beim Verfahren aus Figur 2 können zwei parallele Schweissnähte 5, 6 aufgebracht werden, wobei dazwischen geschnitten wird, Schnittlinie 7. Diese Variante hat gegenüber der Variante aus Figur 2 den Vorteil, dass neben dem notwendigen Schweissen und Trennen quer zur Förderrichtung nur eine in Förderrichtung arbeitende Verschlussvorrichtung bzw. nur ein Arbeitsgang zum Bilden von zwei Verpackungen notwendig ist.

Figur 4a), b) zeigt schematisch zwei Schritte einer weiteren Variante eines nicht erfindungsgemässen Verfahrens, ähnlich dem aus Fig. 3a), b). Die seitlich überstehenden ersten und zweiten äusseren Materialbereiche 12, 13 sind hier kürzer als in Fig. 3a), b) gezeigt, so dass sie sich beim Umklappen zum Mittenbereich 4 hin nicht überlappen. Sie werden dann einzeln mit jeweils einer Schweissnaht 5, 6 auf die untere Materiallage 9 geschweisst. Der Bereich dazwischen wird entlang der Schnittlinie 7 geschnitten.

Bei der in Figur 5a), b) dargestellten Variante des erfindungsgemässen Verfahrens werden die Druckereiprodukte wiederum etwa mittig auf die Verpackungsmaterialbahn 3' gelegt und die überstehenden ersten und zweiten äusseren Materialbereiche 12, 13 zur Mitte hin umgeschlagen. Im Mittenbereich 4 wird die Verpackungsmaterialbahn 3' entlang der Schnittlinie 7 aufgeschnitten. Die dadurch gebildeten ersten und zweiten inneren Materialbereiche 15, 16 werden nach aussen hin umgeschlagen, so dass sie mit den ersten und zweiten äusseren Materialbereichen 12, 13 überlappen. Im Überlappungsbereich auf der Flachseite der Produkte 1, 2 werden die ersten bzw. zweiten Materialbereiche 12 und 15 bzw. 13 und 16 miteinander verschweisst (Schweissnaht 5, 6).

Bei der in Figur 6a), b) dargestellten Variante eines nicht erfindungsgemässen Verfahrens werden die Druckereiprodukte 1, 2 senkrecht stehend in zwei parallele Schlaufen 23, 24 aus einer einzigen Verpackungsmaterialbahn 3' mit jeweils U-förmigem Querschnitt eingeführt. Das Verpackungsmaterial 3 wird in der Mitte zwischen den Schlaufen in axialer Richtung entlang einer Schnittlinie 7 durchtrennt. Die beiden Materiallagen einer Schlaufe werden jeweils miteinander verschweisst, wobei die Schweissungen 5', 6' in diesem Fall in horizontaler Richtung angebracht werden.

Figur 7a) bis d) zeigt schematisch vier Schritte einer weiteren Variante eines nicht erfindungsgemässen Verfahrens, bei dem das folienartige Verpackungsmaterial 3 im Mittenbereich 4 zwischen den beiden aufgelegten Druckereiprodukten 1, 2 unter Bildung einer Schlaufe 22 hochgezogen oder hochgedrückt wird, Fig. 7a), b). Die Schlaufe 22 hat eine Länge L1, die seitlich überstehenden äusseren Materialbereiche 12, 13 haben eine Länge L2, wobei die Summe L der Längen L1 und L2 grösser ist als die Breite B der Druckereiprodukte 1, 2. Ausserdem gilt hier L1>B. Die Schlaufe 22 wird am höchsten Punkt mittig aufgeschnitten, Schnittlinie 7, so dass lose innere Materialbereiche 15, 16 gebildet werden. Diese werden nach aussen umgeschlagen und jeweils mit den äusseren Materialbereichen 12, 13 mit Schweissungen 5, 6 verbunden, Fig. 7c), d).

Die Figuren 8a), b), c) und 9a), b) zeigen Weitere Beispiele für erfindungsgemässe Verfahren, die sich aus Abwandlungen des Verfahrens aus Fig. 7a), ergeben. In Figur 8a), b), c) ist die Länge L1 der Schlaufe 22 kleiner als die Länge L2 der äusseren Materialbereiche 12 bzw. 13 und L1<B. Die äusseren Materialbereiche 12 bzw. 13 werden nach innen geklappt und die inneren Materialbereiche 15 bzw. 16 nach dem Auftrennen der Schlaufe 22 nach aussen. Die Materialbereiche werden im Überlappbereich auf der Flachseite der Produkte 1, 2 miteinander verbunden. In Figur 9a), b) hat die Schlaufe 22 eine Länge L1, die etwas grösser als die halbe Breite B des Druckereiprodukts ist. Innere und äussere Materialbereiche 12, 13, 15, 16 werden nach aussen bzw. nach innen geklappt. Auf ein Verschweissen kann beim Verfahren aus Fig. 8 und 9 vorteilhaft verzichtet werden, wenn die Materialbereiche genügend überlappen, da die Umhüllung durch die Querschweissung (nicht gezeigt) genügend stabil ist.

Figur 10a) bis c) zeigt schliesslich drei Varianten von Unterlagen 17, 18, 19 für das Verpackungsmaterial 3 bzw. die Druckereiprodukte 1, 2. Das in den Figuren 10a) und 10b) nicht dargestellte folienartige Verpackungsmaterial 3 befindet sich dabei jeweils zwischen der Unterlage und Druckereiprodukten 1, 2. In Figur 10a) ist eine ebene Unterlage 17 dargestellt. Vorzugsweise weist sie im Mittenbereich 4 eine Durchbrechung (nicht dargestellt) auf, um gemäss den in den Fig. 7 bis 9 dargestellten Verfahrensvarianten eine Folienschlaufe durch Drücken von unten bilden zu können. Die Unterlage 18 aus Fig. 10b) ist im Querschnitt V-förmig geknickt, so dass auf die auf der Unterlage liegende, hier nicht dargestellte Verpackungsmaterialbahn aufgelegte Druckereiprodukte 1, 2 aufgrund der Schwerkraft zum Mittenbereich 4 hin gleiten. Um eine definierte Lage der Druckereiprodukte 1, 2 zueinander und im Raum herzustellen, weist die Unterlage 18 im Mittenbereich 4 Anlageelemente 20 auf, z.B. Stege, an die die Druckereiprodukte 1, 2 anliegen. Die Unterlage 19 aus Fig. 10c) ist ebenfalls geknickt mit satteldachförmigem Querschnitt und nach oben weisender Spitze. Auf die Unterlage 19 bzw. die darauf liegende Verpackungsmaterialbahn 3' gelegte Druckereiprodukte 1, 2 gleiten aufgrund der Schwerkraft nach aussen und werden durch Anlageelemente 21, die durch eine Stufe in der Unterlage 19 gebildet sind, gehalten.

## Patentansprüche

1. Verfahren zum Umhüllen von Druckereiprodukten (1, 2) mit einem Verpackungsmaterial (3) in Form einer kontinuierlichen Verpackungsmaterialbahn (3'), insbesondere einer Kunststoffolie, wobei jeweils mindestens zwei Druckereiprodukte (1, 2) mittels einer Zuführeinrichtung (25) nebeneinander auf der Verpackungsmaterialbahn (3') abgelegt und mit dem Verpackungsmaterial (3) umhüllt werden, und wobei die Verpackungsmaterialbahn (3') im Mittenbereich (4) zwischen den nebeneinander liegenden Druckereiprodukten (1, 2) in Förderrichtung geschnitten und im Bereich zwischen hintereinander liegenden Druckereiprodukten (1, 2) quer zur Förderrichtung verbunden wird, **dadurch gekennzeichnet, dass** die Druckereiprodukte (1, 2) nebeneinander auf der Verpackungsmaterialbahn (3') abgelegt werden, wobei erste und zweite äussere Materialbereiche (12, 13) der Verpackungsmaterialbahn (3') jeweils seitlich nach aussen überstehen, dass die ersten und zweiten äusseren Materialbereiche (12, 13) zum Mittenbereich (4) hin zu jeweils einem Schlauch (3'') aus Verpackungsmaterial (3) umgeklappt werden, dass das Verpackungsmaterial (3) im Mittenbereich (4) durchgeschnitten wird und dass die dort angrenzenden ersten und zweiten inneren Materialbereiche (15, 16) der Verpackungsmaterialbahn (3') auf das jeweilige angrenzende Druckereiprodukt (1, 2) jeweils nach aussen umgeklappt werden.

2. Verfahren nach Anspruch 1, **dadurch gekennzeichnet, dass** die Verpackungsmaterialbahn (3') eine Kunststoffolie ist, deren Lagen zum Verbinden miteinander verschweisst werden.

3. Verfahren nach Anspruch 1 oder 2, **dadurch gekennzeichnet, dass** das Verpackungsmaterial (3) im Mittenbereich (4) unter Bildung einer Schlaufe (22) nach oben gezogen wird, die Schlaufe (22) unter Bildung von ersten und zweiten inneren Materialbereichen (15, 16) mittig aufgeschnitten wird, welche auf das jeweilige angrenzende Druckereiprodukt (1, 2) umgeklappt werden.

4. Verfahren nach Anspruch 3, **dadurch gekennzeichnet, dass** erste und zweite äussere Materialbereiche (12, 13) mit einer Länge L2 jeweils seitlich nach aussen überstehen, dass die Summe L der Länge L1 der Schlaufe (22) und der Länge L2 des ersten bzw. zweiten äusseren Materialbereichs (12, 13) grösser ist als die Breite B der Druckereiprodukte (1, 2), dass die ersten und zweiten inneren Materialbereiche (15, 16) jeweils nach aussen hin und/oder die ersten und zweiten äusseren Materialbereiche (12, 13) jeweils zum Mittenbereich (4) hin zu einem Schlauch (3'') aus Verpackungsmaterial (3) umgeklappt werden und die einander überlappenden ersten bzw. zweiten inneren bzw. äusseren Materialbereiche (12 und 15 bzw. 13 und 16) miteinander verbunden werden.

5. Verfahren nach einem der vorangegangenen Ansprüche, **dadurch gekennzeichnet, dass** das Verpackungsmaterial (3) in axialer Richtung gefördert wird und die von der Zuführeinrichtung (25) kommenden, auf dem Verpackungsmaterial (3) abgelegten Druckereiprodukte (1, 2) durch das sich bewegende Verpackungsmaterial (3) in Förderrichtung F weiter transportiert werden.

6. Vorrichtung zur Durchführung des Verfahrens nach einem der vorangegangenen Ansprüche **gekennzeichnet durch** eine Zuführeinrichtung (25) zum Zuführen und Ablegen von wenigstens zwei Druckereiprodukten (1, 2) nebeneinander auf einer Verpackungsmaterialbahn (3'), eine Abrollvorrichtung (35) für auf einer Vorratsrolle (28) aufgerolltes Verpackungsmaterial (3), insbesondere Kunststoffolie, wenigstens eine erste Umlegvorrichtung (30) zum Umlegen von äusseren Materialbereichen (12, 13) der Verpackungsmaterialbahn (3') nach innen, wenigstens eine zweite Umlegevorrichtung zum Umlegen von inneren Materialbereichen (15, 16) zum Umhüllen der Druckereiprodukte (1, 2), wenigstens eine Verschlussvorrichtung (29) zum Verbinden von Materiallagen quer zur Förderrichtung F und wenigstens eine Schneidvorrichtung (36) zum Schneiden in Förderrichtung.

7. Vorrichtung nach Anspruch 6, **gekennzeichnet durch** eine Unterlage (17, 18, 19), über welche die Verpackungsmaterialbahn (3') gezogen wird, zum Aufnehmen der Gewichtskraft der auf die Verpackungsmaterialbahn (3') abgelegten Druckereiprodukte (1, 2).

8. Vorrichtung nach Anspruch 7, **dadurch gekennzeichnet, dass** die Unterlage (18) im Querschnitt V-förmig ist und mittig zwei parallel in axialer Richtung angeordnete Anlageelemente (20) für Druckereiprodukte (1, 2) aufweist.

9. Vorrichtung nach Anspruch 7, **dadurch gekennzeichnet, dass** die Unterlage (19) im Querschnitt satteldachförmig ist und seitlich zwei parallel in axialer Richtung angeordnete Anlageelemente (21) für Druckereiprodukte (1, 2) aufweist.

10. Vorrichtung nach einem der Ansprüche 6 bis 9, **dadurch gekennzeichnet, dass** die Unterlage aus zwei in axialer Richtung verlaufenden voneinander beabstandeten Streifen besteht.

11. Vorrichtung nach einem der Ansprüche 6 bis 10, **gekennzeichnet durch** wenigstens eine Schneidvorrichtung (37) zum Schneiden quer zur Förderrichtung.

## Claims

1. A method of covering printed products (1, 2) with a packaging material (3) in the form of a continuous packaging material web (3'), especially a plastic film, in each case at least two printed products (1, 2) being deposited beside each other on the packaging material web (3') by means of a feed device (25) and covered with the packaging material (3), and the packaging material web (3'), in the central area (4) between the printed products (1, 2) lying beside each other, being cut in the conveying direction and, in the area between printed products (1, 2) lying one behind the other, being joined transversely with respect to the conveying direction, **characterized in that** the printed products (1, 2) are deposited on the packaging material web (3') beside each other, **in that** first and second outer material areas (12, 13) of the packaging material web (3') are projecting outward in each case, **in that** the first and second outer material areas (12, 13) are folded over toward the central area (4) to form in each case a tube (3") of packaging material (3), **in that** the packaging material (3) is cut through in the central area (4), and **in that** the first and second inner material areas (15, 16) of the packaging material web (3') that adjoin there are in each case folded over outwardly onto the respective adjacent printed product (1, 2).

2. The method as claimed in claim 1, wherein the packaging material web (3') is a plastic film, whose layers are welded to join them to each other.

3. The method as claimed in claim 1 or 2, wherein the packaging material (3) is drawn up in the central area (4), forming a loop (22), the loop is cut centrally, forming first and second inner central areas (15, 16), which are folded over onto the respective adjacent printed product (1, 2).

4. The method as claimed in claim 3, wherein first and second outer material areas (12, 13) each project laterally outward with a length L2, wherein the sum L of the length L1 of the loop (22) and the length (L2) of the first or second outer material area (12, 13) is greater than the width B of the printed products (1, 2), wherein the first and second inner material areas (15, 16) are each folded over outward and/or the first and second outer material areas (12, 13) are each folded over toward the central area (4) to form a tube (3") of packaging material (3), and the mutually overlapping first and second inner and outer material areas (12 and 15 and 13 and 16, respectively), are joined to each another.

5. The method as claimed in one of the preceding claims, wherein the packaging material (3) is conveyed in the axial direction, and the printed products (1, 2) coming from the feed device (25) and deposited on the packaging material (3) are transported onward in the conveying direction F by the moving packaging material (3).

6. An apparatus for implementing the method as claimed in one of the preceding claims, **characterized by** a feed device (25) for feeding and depositing at least two printed products (1, 2) beside each other on a packaging material web (3'), an unwind device (35) for packaging material (3), especially plastic film, wound up on a feed roll (28), at least one first turner device (30) for turning over outer material areas (12, 13) of the packaging material web (3') inwardly, at least one second turner device for turning over inner material areas (15, 16) outwardly to cover the printed products (1, 2), at least one closing device (29) for joining material layers transversely with respect to the conveying direction F, and at least one cutting device (36) for cutting in the conveying direction.

7. The apparatus as claimed in claim 6, which comprises a support (17, 18, 19), over which the packaging material web (3') is drawn, to accommodate the weight of the printed products (1, 2) deposited on the packaging material web (3').

8. The apparatus as claimed in claim 7, wherein the support (18) is V-shaped in cross section and, at the center, has two contact elements (20), arranged in parallel in the axial direction, for printed products (1, 2).

9. The apparatus as claimed in claim 7, wherein the support (19) has a cross section in the shape of a saddle roof and, at the sides, has two contact elements (21), arranged in parallel in the axial direction, for printed products (1, 2).

10. The apparatus as claimed in one of claims 6 to 9, wherein the support comprises two strips running at a distance from each other in the axial direction.

11. The apparatus as claimed in one of claims 6 to 9, **characterized by** at least one cutting device (37) for cutting transversely with respect to the conveying direction.

## Revendications

1. Procédé pour envelopper des produits imprimés (1, 2) avec un matériau d'emballage (3) en forme de bande de matériau d'emballage (3') continue, notamment une feuille de plastique, dans lequel à chaque fois au moins deux produits imprimés (1, 2) sont déposés au moyen d'un dispositif d'apport (25) l'un à côté de l'autre sur la bande de matériau d'emballage (3') et sont enveloppés avec le matériau d'emballage (3), et dans lequel la bande de matériau d'emballage (3') est coupée dans la direction d'avance dans la région centrale (4) entre les produits imprimés adjacents (1, 2) et est raccordée transversalement à la direction d'avance dans la région entre des produits imprimés successifs (1, 2), **caractérisé en ce que** les produits imprimés (1, 2) sont déposés les uns à côté des autres sur la bande de matériau d'emballage (3'), des première et deuxième régions de matériau externes (12, 13) de la bande de matériau d'emballage (3') dépassant à chaque fois latéralement vers l'extérieur, **en ce que** les première et deuxième régions de matériau externes (12, 13) sont rabattues vers la région centrale (4) pour former à chaque fois un tube (3") en matériau d'emballage (3), **en ce que** le matériau d'emballage (3) est découpé dans la région centrale (4) et **en ce que** les première et deuxième régions de matériau internes (15, 16) adjacentes à cet endroit, de la bande de matériau d'emballage (3'), sont rabattues à chaque fois vers l'extérieur sur le produit imprimé adjacent respectif (1, 2).

2. Procédé selon la revendication 1, **caractérisé en ce que** la bande de matériau d'emballage (3') est une feuille en plastique dont les couches sont soudées ensemble pour réaliser la connexion.

3. Procédé selon la revendication 1 ou 2, **caractérisé en ce que** le matériau d'emballage (3) est tiré vers le haut dans la région centrale (4) en formant un tube (22), le tube (22) est coupé en son milieu en formant des première et deuxième régions de matériau internes (15, 16), lesquelles sont rabattues sur le produit imprimé adjacent respectif (1, 2).

4. Procédé selon la revendication 3, **caractérisé en ce que** des première et deuxième régions de matériau externes (12, 13) dépassent d'une longueur L2 à chaque fois latéralement vers l'extérieur, **en ce que** la somme L de la longueur L1 du tube (22) et de la longueur L2 de la première ou de la deuxième région de matériau externe (12, 13) est supérieure à la largeur B des produits imprimés (1, 2), **en ce que** les première et deuxième régions de matériau internes (15, 16) sont rabattues respectivement vers l'extérieur et/ou les première et deuxième régions de matériau externes (12, 13) sont rabattues respectivement vers la région centrale (4) pour former un tube (3") en matériau d'emballage (3) et les premières ou deuxièmes régions de matériau internes ou externes se chevauchant les unes les autres (12 et 15, respectivement 13 et 16) sont connectées les unes aux autres.

5. Procédé selon l'une quelconque des revendications précédentes, **caractérisé en ce que** le matériau d'emballage (3) est acheminé dans la direction axiale et les produits imprimés (1, 2) provenant du dispositif d'apport (25), déposés sur le matériau d'emballage (3), sont transportés subséquemment par le matériau d'emballage en mouvement (3) dans la direction d'avance F.

6. Dispositif pour la mise en oeuvre du procédé selon l'une quelconque des revendications précédentes, **caractérisé en ce qu'**il est pourvu d'un dispositif d'apport (25) pour apporter et déposer au moins deux produits imprimés (1, 2) l'un à côté de l'autre sur une bande de matériau d'emballage (3'), d'un dispositif de déroulement (35) pour un matériau d'emballage (3) enroulé sur un rouleau de réserve (28), notamment une feuille de plastique, d'au moins un dispositif de repliement (30) pour replier des premières régions de matériau externes (12, 13) de la bande de matériau d'emballage (3') vers l'intérieur, d'au moins un deuxième dispositif de repliement pour replier des régions de matériau internes (15, 16) pour envelopper les produits imprimés (1, 2), d'au moins un dispositif de fermeture (29) pour raccorder des couches de matériau transversalement à la direction d'avance F et d'au moins un dispositif de coupe (36) pour effectuer un découpage dans la direction d'avance.

7. Dispositif selon la revendication 6, **caractérisé par** un support (17, 18, 19) sur lequel la bande de matériau d'emballage (3') est tirée, pour recevoir la force de pesanteur des produits imprimés (1, 2) déposés sur la bande de matériau d'emballage (3').

8. Dispositif selon la revendication 7, **caractérisé en ce que** le support (18) est en forme de V en section transversale, et présente au centre deux éléments d'appui (20) disposés parallèlement dans la direction axiale pour les produits imprimés (1, 2).

9. Dispositif selon la revendication 7, **caractérisé en ce que** le support (19) est en forme de toit à deux versants en section transversale et présente latéralement deux éléments d'appui (21) disposés parallèlement dans la direction axiale pour les produits imprimés (1, 2).

10. Dispositif selon l'une quelconque des revendications 6 à 9, **caractérisé en ce que** le support se compose de deux rubans espacés l'un de l'autre s'étendant dans la direction axiale.

11. Dispositif selon l'une quelconque des revendications 6 à 10, **caractérisé par** au moins un dispositif de coupe (37) pour effectuer un découpage dans la direction d'avance.
